# EUROPÄISCHE PATENTSCHRIFT

(11) **EP 1 759 114 B1**
(45) Veröffentlichungstag und Bekanntmachung des Hinweises auf die Patenterteilung: **23.07.2008**
(21) Anmeldenummer: 05717042.5
(22) Anmeldetag: 15.03.2005
(51) Int. Cl.: F02M 51/06, F02M 59/46, F02M 61/16

(54) **KRAFTSTOFFINJEKTOR MIT VARIABLER AKTORHUBÜBERSETZUNG**
FUEL INJECTOR WITH VARIABLE ACTUATOR TRANSMISSION
INJECTEUR DE CARBURANT A MULTIPLICATION DE COURSE D'ACTIONNEUR VARIABLE

(30) Priorität: 11.06.2004 DE 102004028522
(43) Veröffentlichungstag der Anmeldung: 07.03.2007
(73) Patentinhaber: ROBERT BOSCH GMBH, 70442 Stuttgart (DE)
(72) Erfinder: STOECKLEIN, Wolfgang, 70176 Stuttgart (DE)
(86) Internationale Anmeldenummer: PCT/EP2005/051168
(87) Internationale Veröffentlichungsnummer: WO 2005/121543

(56) Entgegenhaltungen:
- WO-A-20/04111433
- DE-A1- 10 006 319
- DE-A1- 10 145 622
- DE-A1- 10 148 594
- DE-A1- 19 500 706

## Beschreibung

Die Erfindung geht aus von einem Kraftstoffinjektor mit einem ein Einspritzventilglied direkt betätigenden Aktor mit den Merkmalen des Anspruchs 1.

Ein Kraftstoffinjektor mit einem ein Einspritzventilglied direkt betätigenden Aktor ist aus WO 2004/111433 A1 bekannt. Hierbei wirkt ein mit dem Aktor antriebsgekoppelter Übersetzerkolben auf einen Kopplungsraum, der mit einem Steuerraum für eine Düsennadel des Einspritzventilgliedes hydraulisch in Verbindung steht. Durch eine drückende Bewegung des Übersetzerkolbens wird das Volumen des Kopplungsraums vergrößert, so dass sich eine Druckreduzierung einstellt, die über eine hydraulische Verbindung auf den Steuerraum übertragen wird, dem die Düsennadel mit einer rückwärtigen Steuerfläche ausgesetzt ist. Der auf die rückwärtige Steuerfläche wirkende Druck im Steuerraum ist somit ebenfalls reduziert, so dass der an einer Druckschulter der Düsennadel in Öffnungsrichtung wirkende Systemdruck größer ist als der im Steuerraum in Schließrichtung wirkende Schließdruck. Die Düsennadel hebt damit vom Düsennadelsitz ab und Kraftstoff wird mit dem anliegenden Systemdruck in den Brennraum der Brennkraftmaschine eingespritzt.

Aus DE 697 20 145 C2 ist ein Einspritzventil bekannt. Das Einspritzventil umfasst eine Ventilnadel, die durch eine innerhalb einer Federkammer befindliche Feder gegen eine Sitzfläche gespannt ist. Die Feder ist zwischen einem FederWiderlager, welches mit der Ventilnadel in Verbindung steht, und einem beweglichen Anschlag eingebettet. Es ist ein verengter Durchflussweg vorgesehen, durch den der Kraftstoff mit einer beschränkten Geschwindigkeit beziehungsweise in beschränkter Menge aus der Federkammer fließen kann. Das Einspritzventil weist ferner ein Ventil unter Einschluss einer beweglichen Anschlagfläche auf, wobei dieses Ventil während des Betriebes des Einspritzventils derart betätigt werden kann, dass Kraftstoff mit einer zweiten, höheren Geschwindigkeit beziehungsweise Menge aus der Federkammer abströmen kann. Das Ventil wird durch eine Sitzfläche gebildet, die rund um eine mit der Federkammer kommunizierende Öffnung ausgebildet ist, wobei der bewegliche Anschlag mit der Sitzfläche in Anlage kommen kann, so dass sich der Kraftstofffluss durch die Öffnung steuern lässt. Der bewegliche Anschlag kann unter Einwirkung des Kraftstoffdrucks innerhalb eines Pumpenraumes bewegbar ausgebildet sein.

Um bei Kraftstoffinjektoren mit direkter Ansteuerbarkeit des Einspritzventilgliedes über einen Aktor das Einspritzventilglied öffnen zu können, muss der Aktor eine hohe Öffnungskraft überwinden. Die hohe, erforderliche Öffnungskraft, die durch den Aktor aufzubringen ist, findet ihre Ursache darin, dass das düsennadelförmig ausbildbare Einspritzventilglied mit Systemdruck (Druckniveau im Hochdruckspeicherraum) beaufschlagt in ihren Sitz gedrückt wird. Die zum Öffnen des Einspritzventilgliedes aus seinem Sitz erforderlichen Kräfte betragen üblicherweise mehrere 100 N, so zum Beispiel etwa 400 N. Um für einen ausreichenden Kraftstofffluss bei vollständig geöffnetem Einspritzventilglied durch die Einspritzöffnungen in den Brennraum einer selbstzündenden Verbrennungskraftmaschine zu sorgen, ist es außerdem erforderlich, dass das Einspritzventilglied einen maximalen Hubweg von mehreren 100 µm, so zum Beispiel im Bereich zwischen 200 µm und 300 µm ausführt. Die genannten Größen, d.h. die zum Öffnen des Einspritzventilgliedes erforderlich Kraft von mehreren 100 N sowie der maximal darstellbare Hubweg des Einspritzventilgliedes von seiner vollständig geschlossenen in seine vollständig geöffnete Position sind im Wesentlichen die bestimmenden Parameter für die Größe eines in einen Kraftstoffinjektor zu integrierenden Piezoaktor. Zwar lässt sich durch Integration einer hydraulischen Übersetzung das Längen-/Durchmesser-Verhältnis des Piezoaktors variieren, jedoch ist die Baugröße des Aktors, auch als Aktorvolumen bezeichnet, im Wesentlichen proportional zur aufzubringenden Öffnungskraft und dem darzustellenden maximalen Hubweg des nadelförmig ausbildbaren Einspritzventilgliedes.

### Darstellung der Erfindung

Durch die erfindungsgemäß vorgeschlagene Lösung können durch eine variable Übersetzungsanordnung die Kräfte, die zur Bewegung des nadelförmig ausgebildeten Einspritzventilgliedes erforderlich sind, an die Kräfte eines in den Kraftstoffinjektor integrierten Aktors zur direkten Ansteuerung des Einspritzventilgliedes angepasst werden. Somit lässt sich das Aktorvolumen, d.h. dessen Baugröße, in optimaler Weise ausnutzen und der in den Kraftstoffinjektor zu integrierende Aktor kann sehr klein dargestellt werden. Des Weiteren lässt sich durch die erfindungsgemäß vorgeschlagene Lösung erreichen, bei einem Kraftstoffinjektor, der über einen Piezoaktor betätigt wird und das Einspritzventilglied direkt ansteuert, kleine Einspritzmengen stabil darzustellen, da die variable Übersetzungsanordnung wie ein Zwischenhubanschlag für das nadelförmig ausbildbare Einspritzventilglied wirkt. Im Allgemeinen lassen sich Zwischenhubstellungen eines Einspritzventilgliedes, d.h. Zwischenhübe, die in ballistischen Betriebsstellungen des Einspritzventilgliedes ohne Abstützung desselben an einem Anschlag dargestellt werden müssen, nur schwierig halten und extrem schwierig reproduzieren. Durch die erfindungsgemäß vorgeschlagene variable Übersetzungsanordnung kann dieser kritische Betriebszustand eines nadelförmig ausgebildeten Einspritzventilgliedes stabilisiert, d.h. reproduzierbar gestaltet werden.

Die Realisierung eines zwischen der Schließstellung des Einspritzventilgliedes und der Öffnungsstellung des Einspritzventilgliedes liegenden Zwischenhubstellung trägt zudem dem Umstand Rechnung, auch bei Schwankungen, d.h. Streuungen der Ansteuerspannung des Piezoaktors im Falle einer Voreinspritzung oder im Falle von kleinen Einspritzmengen, einen definierten Hub des Einspritzventilgliedes zu erzeugen.

### Zeichnung

Anhand der Zeichnung wird die erfindungsgemäß vorgeschlagene Lösung nachstehend eingehender beschrieben.

Es zeigt:
- Figur 1: einen Kraftstoffinjektor mit über einen Piezoaktor direkt betätigbaren Einspritzventilglied mit variabler Übersetzeranordnung,
- Figur 2: eine Ausführungsvariante der in Figur 1 dargestellten Übersetzungsanordnung mit einer eine Vorhubhülse umschließenden weiteren Hülse,
- Figur 3: eine weitere Ausführungsvariante einer variablen Übersetzeranordnung mit der Vorhubhülse an beiden Stirnseiten so geordneten Passscheiben,
- Figur 4.1: den Spannungsverlauf im Piezoaktor, aufgetragen über die Zeit,
- Figur 4.2: den Aktorhub, aufgetragen über die Zeit,
- Figur 4.3: den Druckverlauf im hydraulischen Kopplungsraum zwischen Einspritzventilglied und variabler Übersetzeranordnung,
- Figur 4.4: den Hubverlauf eines nadelförmig ausbildbaren Einspritzventiles und
- Figur 5: die einander gegenübergestellte Kennlinienverläufe hinsichtlich der Schaltenergie, der Öffnungsdrücke und der Krafthubkennlinien von Kraftstoffinjektoren mit beziehungsweise ohne variable Übersetzeranordnung.

### Ausführungsvarianten

Der Darstellung gemäß Figur 1 ist ein Kraftstoffinjektor zu entnehmen, dessen nadelförmig ausgebildetes Einspritzventilglied über einen im Kraftstoffinjektor integrierten Piezoaktor direkt betätigt wird, dem eine variable Übersetzeranordnung zugeordnet ist.

Aus der Darstellung gemäß Figur geht hervor, dass ein Kraftstoffinjektor 1 einen Injektorkörper 2 sowie einen Düsenkörper 3 aufweist. Der Düsenkörper 3 und der Injektorkörper 2 sind über eine Spannhülse 4 an einer Verschraubung 5 beispielsweise, dichtend miteinander verbunden.

Am Injektorkörper 2 des Kraftstoffinjektors 1 ist ein Hochdruckanschluss 6 ausgebildet, in welchem unter Systemdruck stehender Kraftstoff, d.h. Kraftstoff mit dem in einem Hochdruckspeicherraum (Common Rail) herrschenden Druck, in einen Hohlraum 7 des Injektorkörpers 2 einströmt. Der Systemdruck ist durch p_{CR} angedeutet. Vom Hohlraum 7, in welchem sich ein Piezoaktor 8 befindet, strömt der unter Systemdruck stehende Kraftstoff über einen Hochdruckzulauf 22 einem Hochdruckraum 21 zu. Von diesem strömt der unter Systemdruck p_{CR} stehende Kraftstoff über Freiflächen 19, die am Umfang eines nadelförmig ausgebildeten Einspritzventilgliedes 9 ausgebildet sind, einem Ringspalt 20 zu, an dessen brennraumseitigem Ende in Figur 1 nicht näher dargestellter Einspritzöffnungen, so zum Beispiel in Form oder ein oder mehreren konzentrischen Lochreihen, ausgebildet sein können.

Zwischen dem Injektorkörper 2 und dem Düsenkörper 3 befindet sich eine Scheibe 12, die als Führung für einen Kolben 10 der variablen Übersetzeranordnung fungiert. Der Kolben 10 ist von der Scheibe 12 umschlossen und über eine Kolbenfeder 11 vorgespannt. Die Kolbenfeder 11 stützt sich einerseits an der oberen Planseite der Scheibe 12 und andererseits an der Unterseite des Piezoaktors 8 ab. Der Durchmesser des Kolbens 10 ist durch d_{A} bezeichnet.

Die Stirnseite des Kolbens 10 ragt in einen Kopplungsraum 13 hinein. Im Kopplungsraum 13 ist ein beispielsweise als Spiralfeder ausbildbares Federelement 15 aufgenommen. Unterhalb des Kopplungsraumes 13 befindet sich innerhalb des Düsenkörpers 3 eine mit Bezugszeichen 17 identifizierte Vorhubhülse. Die Vorhubhülse ist durch ein Federelement 23 gegen einen Bund 14 am oberen Bereich des nadelförmig ausbildbaren Einspritzventilgliedes 9 gestellt. Im Kopplungsraum 13 ist das Federelement 15 an einem Zentrierzapfen 16 oberhalb des Bundes 14 am Einspritzventilglied 9 zentriert. Das als Spiralfeder beispielsweise ausbildbare Federelement 15 beaufschlagt das nadelförmig ausbildbare Einspritzventilglied 9 in Schließrichtung, d.h. rückt diesen in seinen Sitz, der mit dem Durchmesser dₛ bezeichnet ist.

Der Durchmesser des nadelförmig ausbildbaren Einspritzventilgliedes 9 ist durch d_{N} b e-zeichnet, der Außendurchmesser der Vorhubhülse 17 durch dᵥ.

Aus der Darstellung gemäß Figur 1 geht hervor, dass die Vorhubhülse 17 über das Federelement 23 gegen den Bund 14 an der Oberseite des nadelförmig ausbildbaren Einspritzventilgliedes 9 gestellt ist. Mithin liegt die obere Stirnseite der Vorhubhülse 17 am Bund 14 des Einspritzventilgliedes 9 an. Die obere Stirnseite der Vorhubhülse befindet sich jedoch in einem definierten Abstand hᵥ von einer Kante 18 an der unteren Planseite der Scheibe 12, in welcher der Kopplungsraum 13 ausgebildet ist.

Mittels des Federelementes 15 wird das Einspritzventilglied 9 in seinen Sitz am brennraumseitigen Ende des Düsenkörpers 3 gedrückt. Die Vorhubhülse 17 wird durch das Federelement 23 innerhalb des Hochdruckraumes 21 stets gegen den Bund 14 am nadelförmig ausbildbaren Einspritzventilglied 9 gedrückt, wodurch eine definierte Ausgangsposition der Vorhubhülse 17 gegeben ist, dargestellt durch den definierten Abstand hᵥ. Im Folgenden wird angenommen, dass der Piezoaktor 8 des Kraftstoffinjektors 1 unter Spannung stehe, d.h. sich dessen Piezokristalle in vertikale Richtung gesehen gelängt haben.

Wird die Spannung U am Piezoaktor 8 reduziert, bewegt sich der Kolben 10 aus dem Kopplungsraum 13 hinaus, was auf die Wirkung der den Kolben 10 beaufschlagenden Kolbenfeder 11 zurückzuführen ist. Dadurch sinkt der Druck p im Kopplungsraum ab. Je weiter die Spannung U am Piezoaktor 8 abgesenkt wird, desto tiefer fällt der Druck p im Kopplungsraum ab. Ab Erreichen eines kritischen Öffnungsdruckes p_{ö} öffnet das nadelförmig ausgebildete Einspritzventilglied 9. Der Öffnungsdruck p_{Ö,1} wird durch den Sitzdurchmesser dₛ des nadelförmig ausbildbaren Einspritzventilgliedes 9 und den Systemdruck p_{CR} sowie den Durchmesser dᵥ der Vorhubhülse 17 gemäß der nachfolgenden Beziehung definiert: ${p}_{{O}^{¨} , 1} = {P}_{CR} ⁢ \left({{d}_{V}}^{2}-{{d}_{S}}^{2}\right) / {{d}_{V}}^{2} .$

Bei einem relativ groß definierten Durchmesser dᵥ der Vorhubhülse 17 stellt sich am nadelförmig ausbildbaren Einspritzventilglied 9 ein recht hoher Öffnungsdruck p_{ö} ein. Aufgrund dessen muss die Spannung U am Piezoaktor 8 nur geringfügig abgesenkt werden, bis das nadelförmig ausgebildete Einspritzventilglied 9 öffnet (vgl. auch Figuren 4.1 bis 4.4 und Figur 5).

Das nadelförmig ausgebildete Einspritzventilglied 9 bewegt sich nun gemeinsam mit der Vorhubhülse 17 und damit, verglichen zum Kolben 10, mit langsamerer Geschwindigkeit. Das sich einstellende Geschwindigkeitsübersetzungsverhältnis wird durch das Übersetzungsverhältnis i₁ = d_{A}²/d_{V}² festgelegt.

Die sich durch die Druckunterwanderung des Sitzes (d_{S}) des nadelförmig ausbildbaren Einspritzventilgliedes 9 ergebende Öffnungskraft wird hingegen im gleichen Verhältnis untersetzt und wirkt auf den Piezoaktor 8.

Erst wenn die obere Stirnseite der Vorhubhülse 17 am Anschlag 18 an der unteren Planfläche der Scheibe 12 angelangt ist, ändert sich das Übersetzungsverhältnis von i₁ in i₂ = d_{A}² / d_{N}².

Um das nadelförmig ausbildbare Einspritzventilglied 9 weiter zu öffnen, ist eine weitere Druckabsenkung im Kopplungsraum 13 erforderlich, d.h. die Spannung U am Piezoaktor 8 ist weiter abzusenken.

Ab einem zweiten kritischen Öffnungsdruck P_{Ö,2} öffnet das düsennadelförmige Einspritzventilglied 9 und folgt der Bewegung des Piezoaktors 8 mit der nun wirksamen Übersetzung i₂. Der zweite kritische Öffnungsdruck p_{Ö,2} hängt im Wesentlichen davon ab, wie groß der Druck unter dem (teilgeöffneten) Düsensitz dₛ ist und kann demzufolge nicht exakt angegeben werden.

Falls es erforderlich ist, dass nur eine zweite, geringere Einspritzmenge in den Brennraum der selbstzündenden Verbrennungskraftmaschine einzuspritzen ist, wird das nadelförmig ausgebildete Einspritzventilglied 9 in vorteilhafter Weise am Anschlag 18 der Vorhubhülse 17 an der unteren Planfläche der Scheibe 12 verweilen, bis die Spannung U am Piezoaktor 8 wieder angehoben wird, was ein Schließen des nadelförmigen Einspritzventilgliedes 9 zur Folge hat.

Der Darstellung gemäß Figur 2 ist eine weitere Ausführungsvariante einer variablen Übersetzeranordnung zu entnehmen, bei der die Vorhubhülse von einer weiteren, über ein Federelement vorspannten Hülse umgeben ist

Im Unterschied zur Ausführungsvariante gemäß Figur 1 ist die Vorhubhülse 17, die sich an einem oberen Bund 14 des nadelförmig ausbildbaren Einspritzventilgliedes 9 abstützt, von einer weiteren Hülse 30 umschlossen. Die weitere Hülse 30 ist ihrerseits über eine Vorspannfeder 31 vorgespannt Die Vorspannfeder 31 ist zwischen der unteren Stirnseite der weiteren Hülse 30 und dem Boden des Hochdruckraumes 21 im Düsenmodul 3 angeordnet. Mit der die Vorhubhülse 17 umschließenden weiteren Hülse 30 ist ein radialer Montageausgleich bei der Montage von Injektorkörper 2 und Düsenkörper 3 möglich. Auch in der Ausführungsvariante gemäß Figur 2 wird durch den Kolben 10 und den oberen Bereich des nadelförmig ausbildbaren Einspritzventilgliedes 9 ein hydraulischer Kopplungsraum 13 realisiert, in dem die das nadelförmige Einspritzventilglied 9 in Schließrichtung beaufschlagende Feder 15 aufgenommen ist. Um ein Abströmen von mit Systemdruck p_{CR} über den Hochdruckraumzulauf 22 in den Hochdruckraum 21 einströmenden Kraftstoff in Richtung auf die brennraumseitigen Einspritzöffnungen am Düsenkörper 3 zu ermöglichen, sind an der Umfangsfläche des nadelförmig ausbildbaren Einspritzventilgliedes 9 mehrere Freiflächen 19 angeordnet, die ein Vorbeiströmen des Kraftstoffes ermöglichen.

Der Darstellung gemäß Figur 3 ist eine weitere Ausführungsvariante der erfindungsgemäß vorgeschlagenen variablen Übersetzeranordnung zu entnehmen.

Im oberen Bereich des nadelförmig ausgebildeten Einspritzventilgliedes 9 befindet sich der Bund 14. Zwischen der oberen Stirnseite der Vorhubhülse 17 und der Unterseite des Bundes 14 ist eine erste Passscheibe 32 eingelassen, während an der unteren Stirnseite der Vorhubhülse 17 eine zweite Passscheibe 33 angeordnet ist. Die zweite Passscheibe 33 ist mit einer oder mehreren Öffnungen 34 versehen, so dass über den Hochdruckzulauf 22 unter Systemdruck p_{CR} in den Hochdruckraum 21 einströmender Kraftstoff die zweite Passscheibe 33 zu passieren vermag. Vom Hochdruckraum 21 aus strömt der Kraftstoff entlang des Ringspaltes 20 in Richtung auf die am brennraumseitigen Ende des Kraftstoffinjektors 1 ausgebildeten Einspritzöffnungen. Die Einspritzöffnungen können als einzelne Lochreihe oder auch als mehrere konzentrisch zueinander verlaufende Lochreihen ausgebildet sein.

Der Figurensequenz der Figuren 4.1, 4.2, 4.3, 4.4 sind übereinander liegend der Spannungsverlauf am Piezoaktor 8, der Hubverlauf am Piezoaktor 8, der Druckverlauf des Druckes p im Kopplungsraum 13 und der Hubverlauf des nadelförmig ausbildbaren Einspritzventilgliedes 9 zu entnehmen, jeweils aufgetragen über die Zeitachse.

Zum Zeitpunkt t₀ betrage die Aktorspannung U am Piezoaktor Uₘₐₓ, d.h. die Piezokristalle des Piezoaktors sind maximal bestromt und demzufolge maximal gelängt. Zum Zeitpunkt t₀ beträgt der Aktorhub H_{A} h₁, der Kopplungsraumdruck p beträgt zum Zeitpunkt t₀ P_{CR} (Raildruck). Zum Zeitpunkt t₀ ist das nadelförmig ausbildbare Einspritzventilglied 9 vollständig geschlossen.

Zum Zeitpunkt t₁ sinkt die Maximalspannung Uₘₐₓ auf einen kritischen Wert Uₖᵣᵢₜ ab. Demzufolge schwindet die Längung der Piezokristalle des Piezoaktors 8 um einen geringen Betrag. Der Kolben 10 fährt aus der Vorhubhülse 17 aus, so dass zum Zeitpunkt t₁ der Druck p im Kopplungsraum 13 um Δp₁ abfällt. Demzufolge beginnt das nadelförmig ausbildbare Einspritzventilglied 9 seine Öffnungsbewegung. Zum Zeitpunkt t₂ beträgt der Druck p im Kopplungsraum 13 p_{H}, was einem Haltedruck entspricht, vgl. p_{H} = p_{Ö,2}.

Bei weiter fortschreitendem Abfall der Aktorspannung U am Piezoaktor 8 fährt der Kolben 10 weiter aus dem Kopplungsraum 13 aus, so dass es bis zum Zeitpunkt t₃ zu einer zweiten Druckabnahme Δp₂ im Kopplungsraum 13 kommt. Zum Zeitpunkt t₃ hat das Einspritzventilglied 9 den definierten Abstand hᵥ überwunden, d.h. einen Vorhub ausgeführt und steht nun ein wenig geöffnet. Der Zeitpunkt t₃ markiert das Ende des Untersetzungsbereiches A, in welchem das nadelförmig ausbildbare Einspritzventilglied 9 sich gemeinsam mit der Vorhubhülse 17 und gegenüber dem Kolben 10 langsamer bewegt. Die Geschwindigkeitsübersetzung im Bereich A wird durch das Übersetzungsverhältnis i₁ = d_{A}² / dᵥ² bestimmt.

Ist der definierte Abstand hᵥ überwunden, d.h. liegt die obere Stirnseite der Vorhubhülse 17 am Anschlag 18 an der unteren Stirnseite der Scheibe 12 an, ändert sich das Übersetzungsverhältnis in i₂ = d_{A}²/d_{N}². Bei weiter abfallender Aktorspannung U ändert sich das Übersetzungsverhältnis i₁ in i₂, so dass ab Erreichen eines zweiten kritischen Öffnungsdruckes p_{Ö,2} das nadelförmige Einspritzventilglied 9 im Übersetzungsbereich beöffnet. Zum Zeitpunkt t₄ ist die Aktorspannung Uₘₐₓ auf ihren Minimalwert Uₘᵢₙ gefallen, d.h. die Piezokristalle des Piezoaktors 8 sind nunmehr nicht mehr bestromt, so dass die Längung des Aktors 0 beträgt. Das nadelförmig ausbildbare Einspritzventilglied 9 ist zum Zeitpunkt t₄ gemäß Figur 4.4 in seiner maximalen Öffnungsstellung, d.h. hat den Maximalhub hₘₐₓ zurückgelegt. Während der zwischen t₄ und t₅ liegenden Zeitspanne, in der die Aktorspannung U ihren Minimalwert Uₘᵢₙ annimmt, wird die maximal mögliche Menge Kraftstoff in den Brennraum der selbstzündenden Verbrennungskraftmaschine eingespritzt.

Zum Zeitpunkt t₅ erfolgt eine erneute Bestromung des Aktors, so dass dessen Piezokristallstapel sich wieder zu längen beginnt. Demzufolge nimmt der Druck im Kopplungsraum in der Zeitspanne zwischen t₅ und t₆ wieder ab und das nadelförmig ausbildbare Einspritzventilglied 9 wird von seinem maximalen Öffnungshub hₘₐₓ bis zum Erreichen des definierten Abstandes hᵥ zum Zeitpunkt t₆ in Richtung auf seine Schließstellung gefahren. Zwischen dem Zeitpunkt t₆ und t₇ stellt sich zwischen der Oberseite der Vorhubhülse 17 und dem Anschlag 18 an der unteren Planfläche der Scheibe 12 wieder der definierte Abstand hᵥ ein, was mit einem Druckanstieg um Δp₂ im Kopplungsraum 13 zwischen dem Kolben 10 und der oberen Stirnseite des Einspritzventilgliedes 9 einhergeht.

Zwischen t₇ und t₈ erfolgt ein Druckaufbau um Δp₁ im Kopplungsraum 13, da die Aktorspannung U am Piezoaktor 8 wieder auf Maximalspannung Uₘₐₓ ansteigt.

Der Darstellung gemäß Figur 5 sind Öffnungskraftverläufe von Einspritzventilgliedern an Kraftstoffinjektoren zu entnehmen, die mit beziehungsweise ohne Stufenübersetzung ausgebildet sind.

In der Darstellung gemäß Figur 5 ist der Druck im Kopplungsraum 13 p über den Hub H_{E} des nadelförmig ausbildbaren Einspritzventilgliedes 9 aufgetragen.

Aus dem Öffnungskraftverlauf 40 für einen einen Kraftstoffinjektor ohne Stufenübersetzung betätigenden Piezoaktor geht hervor, dass dessen Öffnungsdruck p_{Ö,3} wesentlich unter dem Öffnungsdruck p_{Ö,1} eines Kraftstoffinjektors liegt, der mit einem Piezoaktor mit Stufenübersetzung arbeitet. Entsprechend des Öffnungskraftverlaufes 40 benötigt ein ohne Stufenübersetzung arbeitender Piezoaktor eine durch den schraffierten Bereich angedeutete Schaltenergie, gegeben durch das Dreieck a-b-c gemäß der Darstellung in Figur 5.

Demzufolge liegt der zweite Öffnungsdruck p_{Ö,2} des nadelförmig ausbildbaren Einspritzventilgliedes 9 eines Kraftstoffinjektors mit Piezoaktor und Stufenübersetzung wesentlich niedriger. Daher ist auch eine geringere Betätigungskraft für das Einspritzventilglied nötig, so dass ein derartiger Piezoaktor 8 ein geringes Bauvolumen aufweist.

Gemäß des Öffnungskraftverlaufes 41 für einen Kraftstoffinjektor mit Piezoaktor 8 und Stufenübersetzung nimmt der Druck p im Kopplungsraum bei Erreichen des definierten Abstandes hᵥ ab, um nach einem Drucksprung wieder stark anzusteigen und dann degressiv in Richtung auf Systemdruck p_{CR} abzufallen. Bei Erreichen des maximalen Öffnungshubes des nadelförmig ausbildbaren Einspritzventilgliedes 9 ist der Druck p im Kopplungsraum 13 mit dem Systemdruck p_{CR} identisch.

Die Schaltenergie eines Kraftstoffinjektors, dessen Einspritzventilglied 9 mit einem Piezoaktor 8 direkt angesteuert wird, liegt - vgl. Bezugszeichen 42 und gestrichelter Bereich in Figur 5 - erheblich niedriger, so dass ein dementsprechender Piezoaktor 8 kleiner ausgelegt werden kann, ohne die Funktion eines Kraftstoffinjektors mit direkt angesteuertem, nadelförmig ausbildbaren Einspritzventilgliedes 9 zu beeinträchtigen.

Durch die erfindungsgemäß vorgeschlagene Lösung erfolgt ein optimales Ausnutzen der Eigenschaften des Piezoaktors 8 und deren Anpassung an die Hub-Kraftkennlinie eines Einspritzventilgliedes 9 durch eine variable Übersetzung. Mithin lassen sich auch stabile kleinste Einspritzmengen durch einen Zwischenhubanschlag, der durch die Kante 18 (vgl. definierter Abstand hᵥ zwischen Kante 18 und obere Stirnseite der Vorhubhülse 17 gegeben ist) realisieren.

### Bezugszeichenliste

- 1: Kraftstoffinjektor
- 2: Injektorkörper (Haltekörper)
- 3: Düsenkörper
- 4: Spannhülse
- 5: Verschraubung
- 6: Hochdruckanschluss
- 7: Hohlraum
- 8: Piezoaktor
- 9: Einspritzventilglied
- 10: Kolben
- 11: Kolbenfeder
- d_{A}: Durchmesser von Kolben 10
- 12: Scheibe
- 13: Kopplungsraum
- 14: Bund Einspritzventilglied
- 15: Federelement
- Hᵥ: definierter Abstand (Zwischenanschlag)
- 16: Zentrierzapfen
- 17: Vorhubhülse
- dᵥ: Durchmesser Vorhubhülse
- 18: Anschlagkante
- d_{N}: Durchmesser Einspritzventilglied
- 19: Freifläche
- 20: Ringspalt
- 21: Hochdruckraum
- 22: Hochdruckzulauf
- 23: Federelement der Vorhubhülse 17

- 30: weitere Hülse
- 31: Vorspannfeder weitere Hülse
- 32: erste Passscheibe
- 33: zweite Passscheibe
- 34: Öffnungen für Kraftstoffdurchfluss

- U: Aktorspannung
- Uₘᵢₙ: Minimalspannung
- Uₘₐₓ: Maximalspannung
- H_{A}: Aktorhub
- h₁: Öffnungshub (Aktor)
- h₂: Schließhub (Aktor)
- p: Kopplungsraumdruck
- ΔP₁: erste Druckabnahme
- p_{H}: Haltedruck
- Δp₂: zweite Druckabnahme
- p₃: Öffnungsdruck Einspritzventilglied [
- H_{E}: Hub Einspritzventilglied
- A: Untersetzungsbereich
- B: Übersetzungsbereich
- hₘₐₓ: Maximalhub Einspritzventilglied 9

- 40: Öffnungskraftverlauf Kraftstoffinjektor ohne Übersetzung
- 41: Öffnungskraftverlauf Kraftstoffinjektor mit Übersetzung
- p_{CR}: Systemdruck (Raildruck)
- p_{Ö,1}: Öffnungsdruck für Hubbeginn
- p_{Ö,2}: Öffnungsdruck nach Umschalten des Übersetzungsverhältnisses
- a-b-c: Schaltenergie Aktor ohne Stufenübersetzung
- 42: Schaltenergie Aktor mit Stufenübersetzung
- hᵥ: Vorhub bis zum Umschalten der Übersetzung
- p_{Ö,3}: Öffnungsdruck ohne Stufenübersetzung [p_{Ö,3} =p_{CR} (d_{N}² - d_{S}²) / d_{N}²

## Patentansprüche

1. Kraftstoffinjektor mit einem ein Einspritzventilglied (9) direkt betätigenden Aktor (8), welcher auf das Einspritzventilglied (9) wirkt, das über ein Federelement (15) in Schließrichtung beaufschlagt ist, mit einem Übersetzerkolben (10) und mit einem hydraulischen Kopplungsraum (13), wobei der hydraulische Kopplungsraum (13) den Übersetzerkolben (10) und das Einspritzventilglied (9) hydraulisch verbindet, **dadurch gekennzeichnet, dass** ein hülsenförmiger Körper (17) relativ zum Einspritzventilglied (9) bewegbar ist, der sich am Einspritzventilglied (9) abstützt und der mit einer eine Zwischenhubstellung des Einspritzventilgliedes (9) bildenden Anschlagkante (18) zusammenwirkt.

2. Kraftstoffinjektor gemäß Anspruch 1, **dadurch gekennzeichnet, dass** eine Relativbewegung des Einspritzventilgliedes (9) in Bezug auf den hülsenförmigen Körper (17) nach Zurücklegen eines definierten Hubes hᵥ zwischen dem hülsenförmigen Körper (17) und der Kante (18) erfolgt.

3. Kraftstoffinjektor gemäß Anspruch 2, **dadurch gekennzeichnet, dass** bei einer ersten Druckentlastung Δp₁ des Kopplungsraums (13) bis zum Durchfahren des definierten Hubes hᵥ sich der hülsenförmige Körper (17) und das Einspritzventilglied (9) gemeinsam mit einem ersten Geschwindigkeitsverhältnis i₁ bewegen.

4. Kraftstoffinjektor gemäß Anspruch 3, **dadurch gekennzeichnet, dass** das erste Geschwindigkeitsverhältnis i₁ durch d_{A}² / dᵥ² bestimmt ist, wobei d_{A} den Durchmesser des Kolbens (10) und dᵥ den Durchmesser des hülsenförmigen Körpers (17) bezeichnet.

5. Kraftstoffinjektor gemäß Anspruch 2, **dadurch gekennzeichnet, dass** bei Überschreiten des definierten Hubes hᵥ bei einer zweiten Druckabsenkung Δp₂ im Kopplungsraum (13) das Einspritzventilglied (9) sich mit einer zweiten Geschwindigkeitsübersetzung i₂ bewegt.

6. Kraftstoffinjektor gemäß Anspruch 5, **dadurch gekennzeichnet, dass** das zweite Geschwindigkeitsverhältnis i₂ durch d_{A}² / d_{N}² bestimmt ist, wobei d_{A} den Durchmesser des Kolbens (10) und d_{N} den Durchmesser des Einspritzventilgliedes (9) bezeichnet.

7. Kraftstoffinjektor gemäß Anspruch 1, **dadurch gekennzeichnet, dass** in einer Zwischenstellung das Einspritzventilglied (9) an der Kante (18) liegt.

8. Kraftstoffinjektor gemäß Anspruch 1, **dadurch gekennzeichnet, dass** der Kopplungsraum (13) durch den Kolben (10), dem Injektorkörper (2), dem hülsenförmigen Körper (17) sowie eine weitere Hülse (30) gebildet ist.

9. Kraftstoffinjektor gemäß Anspruch 2, **dadurch gekennzeichnet, dass** der definierte Hub hᵥ durch eine erste Passscheibe (32) und eine Öffnungen (34) aufweisende zweite Passscheibe (33) begrenzbar ist, wobei sich die erste Passscheibe (33) an einem Bund (14) und die zweite Passscheibe (33) am Hochdruckraum (21) abstützt.

## Claims

1. Fuel injector having an actuator (8) which actuates an injection valve member (9) directly and acts on the said injection valve member (9) which is loaded in the closing direction via a spring element (15), having a transmitter plunger (10) and having a hydraulic coupling chamber (13), the hydraulic coupling chamber (13) connecting the transmitter plunger (10) and the injection valve member (9) hydraulically, **characterized in that** a sleeve-shaped body (17) can be moved relative to the injection valve member (9), which sleeve-shaped body (17) is supported on the injection valve member (9) and interacts with a stop edge (18) which forms an intermediate stroke position of the injection valve member (9).

2. Fuel injector according to Claim 1, **characterized in that** a relative movement of the injection valve member (9) in relation to the sleeve-shaped body (17) takes place after a defined stroke hᵥ has been travelled between the sleeve-shaped body (17) and the edge (18).

3. Fuel injector according to Claim 2, **characterized in that** the sleeve-shaped body (17) and the injection valve member (9) move jointly with a first speed ratio i₁ in the case of a first pressure release Δp₁ of the coupling chamber (13) as far as travel through the defined stroke hᵥ.

4. Fuel injector according to Claim 3, **characterized in that** the first speed ratio i₁ is defined by d_{A}²/d_{V}², d_{A} denoting the diameter of the plunger (10) and dᵥ denoting the diameter of the sleeve-shaped body (17).

5. Fuel injector according to Claim 2, **characterized in that**, if the defined stroke hᵥ is exceeded, the injection valve member (9) moves with a second speed ratio i₂ in the case of a second pressure reduction Δp₂ in the coupling chamber (13).

6. Fuel injector according to Claim 5, **characterized in that** the second speed ratio i₂ is defined by d_{A}²/d_{N}², d_{A} denoting the diameter of the plunger (10) and d_{N} denoting the diameter of the injection valve member (9) .

7. Fuel injector according to Claim 1, **characterized in that** the injection valve member (9) lies on the edge (18) in an intermediate position.

8. Fuel injector according to Claim 1, **characterized in that** the coupling chamber (13) is formed by the plunger (10), the injector body (2), the sleeve-shaped body (17) and a further sleeve (30).

9. Fuel injector according to Claim 2, **characterized in that** the defined stroke hᵥ can be limited by a first adjusting washer (32) and a second adjusting washer (33) which has openings (34), the first adjusting washer (32) being supported on a collar (14) and the second adjusting washer (33) being supported on the high-pressure chamber (21).

## Revendications

1. Injecteur de carburant comportant un actionneur (8) commandant directement une aiguille d'injecteur (9) en agissant sur l'aiguille d'injecteur (9) elle-même sollicitée par un élément de ressort (15) dans le sens de la fermeture, un piston démultiplicateur (10) et une chambre de couplage hydraulique (13),
la chambre de couplage hydraulique (13) reliant par une liaison hydraulique le piston démultiplicateur (10) et l'aiguille d'injecteur (9),
**caractérisé par**
un organe (17) en forme de manchon mobile par rapport à l'aiguille d'injecteur (9) et qui s'appuie contre l'aiguille d'injecteur (9) et coopère avec une arête de butée (18) qui définit une position de course intermédiaire de l'aiguille d'injecteur (9).

2. Injecteur de carburant selon la revendication 1,
**caractérisé par**
un mouvement relatif de l'aiguille d'injecteur (9) par rapport au corps (17) en forme de manchon après avoir parcouru une course définie hᵥ entre le corps en forme de manchon (17) et l'arête (18).

3. Injecteur de carburant selon la revendication 2,
**caractérisé en ce que**
pour une première décharge de pression Δp₁ de la chambre de couplage (13) jusqu'au parcours de la course définie hᵥ, le corps en forme de manchon (17) et l'aiguille d'injecteur (9) se déplacent en commun selon un premier rapport de vitesses i₁.

4. Injecteur de carburant selon la revendication 3,
**caractérisé en ce que**
le premier rapport de vitesses i₁ est défini par le rapport d_{A}²/d_{V}², dans lequel d_{A} est le diamètre du piston (10) et dv est le diamètre du corps en forme de manchon (17).

5. Injecteur de carburant selon la revendication 2,
**caractérisé en ce qu'**
en cas de dépassement de la course définie hv pour une seconde diminution de pression Δp₂ dans la chambre de couplage (13), l'aiguille d'injecteur (9) se déplace avec une seconde démultiplication de vitesse 12.

6. Injecteur de carburant selon la revendication 5,
**caractérisé en ce que**
le second rapport de vitesses i₂ est défini par le rapport d_{A}²/d_{N}² dans lequel d_{A} est le diamètre du piston (10) et d_{N} est le diamètre de l'aiguille d'injecteur (9).

7. Injecteur de carburant selon la revendication 1,
**caractérisé par**
une arête (18) qui se trouve dans la position intermédiaire de l'aiguille d'injecteur (9).

8. Injecteur de carburant selon la revendication 1,
**caractérisé en ce que**
la chambre de couplage (13) est formée par le piston (10), le corps d'injecteur (2), le corps en forme de manchon (17) ainsi qu'un autre manchon (30).

9. Injecteur de carburant selon la revendication 2,
**caractérisé en ce que**
la course définie hv est limitée par une première rondelle d'ajustage (32) et une seconde rondelle d'ajustage (33) ayant un orifice (34), la première rondelle d'ajustage (32) s'appuyant contre une collerette (14) et la seconde rondelle d'ajustage (33) s'appuyant contre la chambre haute pression (21).
